# FASCICULE DE BREVET EUROPEEN

(11) **EP 0 369 870 B1**
(45) Date de publication et mention de la délivrance du brevet: **20.01.1993**
(21) Numéro de dépôt: 89403119.4
(22) Date de dépôt: 13.11.1989
(51) Int. Cl.: B65D 81/08

(54) **Cale de conditionnement, emballage utilisant une telle cale et procédé de conditionnement**
Verpackungselement sowie Verpackung mit einem solchen Element und Verpackungsverfahren
Packaging block, package using such a block and method of packaging

(30) Priorité: 14.11.1988 FR 8814766
(43) Date de publication de la demande: 23.05.1990
(73) Titulaire: BULL S.A., 92800 Puteaux (FR)
(72) Inventeur: Fromion, André, F-94240 L'Hay Les Roses (FR); Vilas Boas, Jean-Claude, F-95110 Sannois (FR)

(56) Documents cités:
- DE-A- 2 112 856
- DE-A- 2 904 042
- DE-A- 3 010 066
- FR-A- 2 381 685
- US-A- 3 023 885

## Description

La présente invention concerne une cale de conditionnement. Elle concerne aussi un emballage utilisant une telle cale et un procédé de conditionnement qui exploite toutes les possibilités d'un tel matériel. Elle trouve application à tout domaine d'emballage en caisse ou en conditionnement sous film plastique thermorétractable.

Dans l'art antérieur, on sait conditionner des objets ou produits en intercalant entre une caisse et le produit une cale dont la fonction principale est d'écarter le produit des parois de son emballage et donc dans une certaine mesure de lui éviter des contacts agressifs. Le document DE-A-29 04 042 décrit une telle cale.

Une autre fonction classique de telles cales, est d'amortir dans une certaine gamme de valeurs d'énergie les chocs que le colis peut subir au risque du produit emballé.

Or ces cales de l'art antérieur présentent deux inconvénients majeurs. Elles ne permettent pas d'automatiser facilement les procédés d'emballage. Elles ne permettent pas non plus une adaptation rationnelle aux problèmes spécifiques du conditionnement. On veut dire par là que les cales de l'art antérieur doivent servir aussi bien pour des produits fragiles et soumis à des risques de chocs que des produits sans fragilité particulière.

L'invention apporte un remède à ces inconvénients de l'art antérieur. En effet, la présente invention concerne une cale de conditionnement, destinée à venir s'interposer entre un emballage et un produit à emballer, réalisée par découpage d'une bande allongée d'un matériau en feuille épaisse de caractéristiques d'amortissement données, qui est ensuite façonnée de façon à entourer au moins partiellement dans un plan de coupe le produit à conditionner, en constituant des premières portions éloignées du produit qui viennent en contact avec l'intérieur de l'emballage et des secondes portions qui raccordent les premières portions entre elles, ladite cale étant remarquable en ce que au moins une des premières portions est réalisée sous forme d'un caisson composé d'un fond, deux flancs dans le sens de la longueur de la bande et deux flancs dans le sens de la largeur de la bande, le caisson étant complété, sur au moins une partie des deux flancs dans le sens de la largeur de la bande constituant la cale, par deux formes creuses adjacentes au caisson, se terminant aux bords latéraux de la bande et destinées à venir en appui sur des parois latérales de l'emballage, celles-ci étant attenantes aux parois de l'emballage contre lesquelles les premières portions s'appuient.

La presente invention concerne aussi un emballage utilisant une telle cale.

La présente invention concerne aussi un procédé de conditionnaient d'au moins un produit dans un contenant comme un emballage sur un poste de conditionnement, caractérisé consistant :
- à extraire d'une réserve, une longueur désirée de cale selon l'invention et à la découper,
- à former ensuite des charnières destinées à adapter parfaitement la cale autour du produit à conditionner,
- à disposer ensuite la cale relativement au produit et à l'emballage,
- puis à déposer l'ensemble cale et produit à travers une ouverture à l'emballage,
- à refermer l'emballage.

La présente invention sera mieux comprise à l'aide de la description et des figures qui sont :
- la figure 1 : une vue en coupe d'un paquet conditionné utilisant une cale selon l'invention,
- la figure 2 : une vue de dessus et une vue en coupe aa d'une portion de bande façonnée selon l'invention,
- la figure 3: deux vues -a- et -b- représentant un angle d'un paquet conditionné selon une variante de l'invention,
- la figure 4 : une vue d'une portion d'une cale selon l'invention selon une autre variante,
- la figure 5 : une vue en coupe d'un emballage dans une variante de l'invention,
- la figure 6 : une vue en coupe d'une partie d'une réserve de cales selon l'invention,
- la figure 7 : une vue en coupe d'un ensemble produit à conditionner/ cale/ emballage dans une étape du procédé de conditionnement selon l'invention.

A la figure 1, on a représenté une vue en coupe d'un paquet conditionné utilisant une cale selon l'invention. Le produit à conditionner 2 est vue en coupe. Il est ici de forme parallélépipèdique, mais peut avoir des formes plus complexes.

Le produit 2 est écarté de l'emballage 1 par la cale 3. Celle-ci entoure complètement le produit dans le plan de la coupe. Elle est constituée par une feuille d'un matériau plastique épais qui a une rigidité dans le plan de la feuille et une compressibilité dans le sens de l'épaisseur. Préférentiellement, on choisit un polyuréthane. D'une manière générale, on choisit une matière plastique présentant des caractéristiques de souplesse élastique.

Un tel matériau peut être façonné de façon à constituer des charnières de pliage et des creux par emboutissage à la presse chauffante. Dans un mode préféré de réalisation de l'invention, ces divers traitements sont faits sur le site de conditionnement, à la demande par un automate qui est asservi aux caractéristiques du produit qui arrive sur le poste d'emballage.

A la figure 1, les quatre coins du produit sont logés dans des évidements 4, 5, 6, 7 raccordés les uns aux autres par des parties plates 8, 9, 10, 11. Les évidements constituent dans la cale des premières portions qui permettent d'écarter le produit de son emballage et les faces plates, des secondes portions de raccordement. Ils sont en forme de caisson constitués chacun par un fond et quatre flancs, chaque flanc servant à raccorder le fond au reste de la cale.

On remarque que les secondes portions de raccordement jouent un rôle prépondérant dans la répartition des efforts transmis d'un angle de l'emballage à l'un des évidements 4 à 7.

A la figure 2, on a représenté en deux vues un des caissons de la cale destiné à écarter le produit de son emballage. Le matériau destiné à constituer la cale est sous forme d'une bande allongée dont on peut extraire une longueur déterminée. Ici, on a représenté la seule zone qui permette de réaliser un évidement comme 4.

Visible sur la vue de dessus, on a pratiqué par emboutissage à chaud une zone en creux composée d'une première partie parallélépipèdique 12, à laquelle on raccorde deux autres creux parallélépipèdiques de surface plus réduite 13, 14.

Le creux 12 est destiné à écarter le produit de son emballage sur les faces visibles dans le plan de la figure 1 et les deux creux 13 et 14 permettent d'écarter le produit des deux autres faces de l'emballage qui sont parallèles au plan de la figure 1 et donc non représentées à cette figure.

Dans un mode préféré de réalisation, pour améliorer le contact entre le bord de la cale et les deux faces latérales de l'emballage, les deux évidements 13, 14 sont prolongés par des formes de section triangulaire 15, 16.

Ces formes en évidement permettent par des bords 17, 18 parallèles aux faces de l'emballage de renvoyer des efforts sur le reste de la cale. En coupe selon a-a, on distingue la projection de l'évidement 14, les faces externes de l'évidement central 12 et les faces internes de l'évidement triangulaire 16.

Pour permettre le pliage de la cale autour du produit, on emboutit des rainures 19, 20 de chaque coté de la première portion 12-18 qui permettent aux secondes portions 21, 22 de remonter de 45° au dessus du plan de la figure 2 pour venir appuyer sur les parois du produit comme selon la figure 1.

A la figure 1, on a représenté une caisse en carton, mais cette solution présente l'inconvénient de réaliser un appui de la cale sur le carton par des angles vifs. Une telle solution présente néanmoins l'avantage de ne pas faire porter les efforts sur les coins du produit conditionné, ce qui correspond au cas le plus fréquent des chocs par chute. Elle présente aussi l'avantage de la simplicité. Mais l'inconvénient précité disparaît quand on utilise à la place d'une caisse en carton un emballage sous film plastique souple. Un tel film est appliqué à chaud et se rétracte en refroidissant, de telle sorte que la cale est fortement appliquée sur le produit d'une part et que le film plastique est appuyé sur les parties plates des coins 4, 5, 6, 7 sans risque de déchirures.

Dans le procédé de conditionnement selon l'invention, la cale est initialement stockée sous une forme continue, par exemple sur feuilles enroulées sur des dévidoirs. Le dévidoir est disposé à proximité du poste de conditionnement.

Quand un produit à conditionner est amené par un automate sur le poste, une quantité de cale correspondant au besoin de calage est extraite du dévidoir. Puis, la cale est formée par emboutissage du nombre désiré de charnières et de caissons et éventuellement de formes latérales. Leurs positions relatives sont aussi paramétrables en fonction du produit et de son emballage ou contenant.

Puis, la cale est interposée entre le produit à conditionner et l'ouverture du contenant ou emballage. Le produit est alors dirigé par gravité ou par un automate de transfert dans le contenant, la cale étant entraînée naturellement à l'intérieur du contenant venant s'interposer et se placer convenablement entre les parois internes du contenant et les parois externes du produit. Cependant cette disposition n'est pas spécifique à l'invention. Dans d'autres applications, il est possible d'utiliser un automate et une introduction de l'ensemble cale/produit dans son contenant dans un autre plan, l'ouverture du contenant étant disposé de manière convenable.

A la figure 3, on a représenté deux vues -a- et -b- d'une solution au problème du perçage de la caisse en carton par les angles vifs de la cale. Chaque coin est constitué par deux caissons 23 et 24 raccordés l'un à l'autre par un fond 25 qui comporte deux rainures 26 et 27 qui permettent son pliage.

Ces deux rainures suffisent à permettre de faire entourer le produit par la cale qui pour le reste est identique à celle de la figure 1. Dans cette configuration, visible à la vue -a-, le produit 28 est installé dans sa caisse carton 29 sans qu'aucune aspérité de la cale ne vienne risquer un perçage de l'emballage.

Dans un autre mode de réalisation non représenté au dessin, une seule rainure est pratiquée sur le fond de raccordement entre les deux caissons. Elle suffit à plier la cale à l'endroit de l'angle vif du produit.

On remarque que les cales de l'invention peuvent être stockées avant le conditionnement dans une réserve où elles tiennent un volume minime. En effet, la distance d'écartement classique d'un produit fragile de son emballage est en moyenne de 5 centimètres. Comme la cale est, avant son formage, sous forme d'une feuille typiquement de 5 millimètres d'épaisseur, on voit le gain en volume que l'invention génère.

A la figure 4, on a représenté une autre variante de cale selon l'invention qui présente le double avantage de répartir les efforts de calage sur tout le contenant d'une part, et d'être adaptable dans une large mesure à toutes les dimensions de produits à emballer.

A cet effet, la cale 30 est constituée par une succession de caissons 31, 32, 33 comme celui représenté à la figure 2, éventuellement séparés les uns des autres par des rainures ou non. Un caisson est constitué par un fond 34 qui vient appuyer sur le contenant et une portion 35 qui vient en appui sur une partie de produit à conditionner.

Dans un mode de réalisation représenté à la figure 6, les caissons sont de section trapézoïdale de façon à permettre leur empilage. Une réserve de cales selon l'invention peut comprendre sous un volume réduit une grande longueur de cale.

On a représenté à la figure 6 deux bandes 40 et 41 en cours d'empilage. Chaque bande est constituée ainsi que l'on a vu par une succession de caissons raccordés les uns aux autres par des sections plates. On remarque que cette disposition des caissons en section trapézoïdale présente l'avantage d'empiler plusieurs bandes de cales. Dans un dévidoir, dans lequel est constituée une réserve de cales selon l'invention, on sait extraire une bande en position d'attente, et prélever par extraction hors du dévidoir une longueur utile de cale.

C'est un avantage important de l'invention de proposer un stockage réduit de cales. En effet, le volume de stockage avant usage est un volume improductif pour l'entreprise.

On peut ainsi entourer complètement un produit. A la figure 5, on a représenté un produit 37 installé dans un contenant constitué par une caisse en carton 38. La cale 39 est constituée par une succession de caissons de tailles identiques. Ici, le rapport largeur sur longueur du produit est de 4/5. Les coins du produit reçoivent l'endroit de la cale où on dispose une charnière. Ici les charnières sont au nombre de trois : 40, 41 et 42. Elles sont réalisées comme précédemment en emboutissant des rainures sur toutes la largeur de la cale dans la dimension perpendiculaire au plan de la coupe de la figure 5. Elles peuvent être exécutées à la demande sur le poste de conditionnement.

On remarque que dans cette disposition, l'opération de conditionnement est réduite. Il suffit d'extraire une longueur suffisante de cale d'une réserve. Puis en fonction du produit à conditionner, on place trois charnières. Le produit est amené au dessus de l'ouverture de la caisse, la cale étant interposée entre les deux. Puis, l'ensemble cale et produit est disposé par gravité ou tout autre moyen de transfert dans la caisse.

Il est clair que la cale doit être positionnée relativement à la caisse et au produit de façon à entourer le produit de la manière désirée.

Cette méthode trouve application dans les chaînes de conditionnement sur lesquelles, seuls des produits dont le rapport longueur sur largeur est un multiple entier du pas p du motif de la cale. On remarque que une certaine adaptation est possible en déplaçant d'une quantité x la position de la charnière depuis la position standard représentée au dessin.

A la figure 7, on a représenté un ensemble produit 50/cale 51 et emballage 52 dans une étape du procédé de conditionnement selon l'invention.

Dans une étape antérieure, une longueur de cale convenable a été extraite de la réserve non représentée au dessin. Puis, sur un poste de formage, on a, en fonction des paramètres définissant la géométrie et la fragilité du produit 50, embouti des caissons 53 à des positions compatibles avec ces paramètres ainsi que trois charnières 54.

Puis dans une autre étape on a amené successivement le produit 50, la cale 51 et un film plastique 52 au dessus de l'ouverture 66 d'un conformateur 55. On remarque que les parois 65 et 68 du conformateur 55 sont disposées de façon à permettre une insertion correcte de l'ensemble produit 50/cale 51/ emballage 52.

L'ensemble est ensuite descendu selon les flèches verticales du dessin. Le film plastique est appliqué sur les faces inférieures des caissons 53. Puis, au cours du mouvement de descente dans le conformateur 55, les parties 56 et 61 de la cale 51 viennent en contact avec les parties tronconiques du conformateur, ce qui a pour effet de les rapprocher des faces correspondantes 57 et 62 du produit 50. De même, le film plastique est appliqué sur la cale.

Quand le mouvement de descente se poursuit, les parties 56 et 61 sont appliquées sur le produit 50 dont la face 60 repose sur la partie centrale 59 de la cale. En fin de course, l'ensemble produit 50/ cale 51/ emballage 52 repose sur le fond 67 de la chambre 69 du conformateur 55.

Dans une autre étape du procédé, la partie droite libre du film plastique 52 est rabattue au-dessus de la chambre 66, ce qui a pour effet aussi de rabattre la partie la plus à droite 63 de la cale 51 sur la face supérieure 64 du produit 50.

Enfin, pour terminer l'opération de conditionnement, les extrémités libres 58 a et 58b de la cale 51 sont reliées entre elles par un moyen connu de l'homme de métier. En particulier, il est possible de découper sur les bords libres des découpes qui s'emboîtent et permettent une fixation permanente amovible de la cale 51 autour du produit. Le film plastique 52 est soudée et rétractée par chauffage de l'ensemble. Puis le produit conditionné est extrait du conformateur.

Il est clair que l'ensemble ou une partie seulement du procédé de conditionnement peut être automatisé.

## Revendications

1. Cale de conditionnement, destinée à venir s'interposer entre un emballage et un produit à emballer, réalisée par découpage d'une bande allongée (8) d'un matériau en feuille épaisse de caractéristiques d'amortissement données, qui est ensuite façonnée de façon à entourer au moins partiellement dans un plan de coupe le produit (2) à conditionner, en constituant des premières portions éloignées du produit qui viennent en contact avec l'intérieur de l'emballage et des secondes portions (9-11) qui raccordent les premières portions (4-7) entre elles, caractérisée en ce que au moins une des premières portions est réalisée sous forme d'un caisson (12, 31-33) composé d'un fond, deux flancs dans le sens de la longueur de la bande et deux flancs dans le sens de la largeur de la bande, le caisson étant complété, sur au moins une partie des deux flancs dans le sens de la largeur de la bande constituant la cale, par deux formes creuses (13, 14) adjacentes au caisson, se terminant aux bords latéraux de la bande et destinées à venir en appui sur des parois latérales de l'emballage, celles-ci étant attenantes au parois de l'emballage contre lesquelles les premières portions s'appuient.

2. Cale selon la revendication 1, caractérisée en ce que chaque forme latérale complétant un caisson est constituée par un fond raccordé par au moins deux flancs (15, 16) au reste de la cale et fermée du côté latéral externe de la cale par un bord (17, 18) destiné à venir en appui avec une face interne latérale de l'emballage.

3. Cale selon la revendication 1 ou 2, caractérisée en ce qu'elle est réalisée sous la forme d'une feuille de matière plastique élastique comme du polyuréthane.

4. Cale selon l'une des revendications précédentes, caractérisée en ce que la cale est réalisée à la demande par extraction depuis un dévidoir placé sur le poste de conditionnement.

5. Cale selon la revendication 1 ou 2, caractérisée en ce qu'elle est réalisée par emboutissage à l'aide d'une contreforme.

6. Cale selon la revendication 1 ou 2, caractérisée en ce que au moins une des premières portions est séparée de l'une des secondes portions qui lui servent de section de raccordement par une charnière (54) destinée à permettre une meilleure adaptation de la cale sur le produit.

7. Cale selon la revendication 6, caractérisée en ce que la charnière est réalisée par emboutissage à chaud de la cale.

8. Cale selon la revendication 2, caractérisée en ce que les caissons qui sont disposés aux angles vifs du produit, sont doublés dans le sens de la longueur du ruban de cale, deux caissons (23, 24) encadrant l'angle vif et un fond de raccordement (25) étant ménagé entre les deux caissons composant la première portion de cale, de façon à venir encadrer l'angle vif du produit.

9. Cale selon la revendication 1 ou 2, caractérisée en ce que la cale est fabriquée sous forme d'une succession de caissons (31,33) séparés par des sections plates, et en ce que des charnières sont réalisées à la demande sur le poste de conditionnement au droit des angles vifs du produit à emballer.

10. Cale selon la revendication 5, caractérisée en ce que chaque caisson suivi d'une section plate est de pas constant (p) choisi de façon à s'adapter à toute une gamme de dimensions standard de produits.

11. Cale selon la revendication 10, caractérisée en ce que la section des caissons est trapézoïdale de manière à permettre l'empilement de plusieurs bandes de cales.

12. Emballage caractérisé en ce qu'il comporte une cale selon l'une des revendications précédentes.

13. Procédé de conditionnement d'au moins un produit dans un contenant comme un emballage sur un poste de conditionnement consistant :
- à extraire d'une réserve une longueur désirée de cale (51) selon l'une des revendications précédentes et à la découper,
- à former ensuite des charnière (54) destinées à adapter parfaitement la cale autour du produit à conditionner,
- à disposer ensuite la cale relativement au produit et à l'emballage,
- puis à déposer l'ensemble cale (51) et produit à travers une ouverture de l'emballage,
- à refermer l'emballage.

14. Procédé selon la revendication 13, caractérisé en ce qu'il consiste à former à la demande des caissons (53) sur la cale au moment où on forme les charnières par emboutissage.

15. Procédé selon la revendication 14, caractérisé en ce qu'il consiste à former à la demande des caissons ou premières zones destinées à écarter le produit de son emballage lors de la mise en dévidoir ou en réserve des bandes de cale selon les revendications 1 à 11.

16. Procédé selon la revendication 15, caractérisé en ce qu'il consiste à disposer les caissons entre des secondes zones de raccordement avec une périodicité de pas (p) dans le sens de la longueur de la bande de cale.

## Patentansprüche

1. Verpackungseinlage, die dazu bestimmt ist, zwischen einer Verpackung und einem zu verpackenden Erzeugnis eingefügt zu werden, hergestellt durch Abschneiden von einem gestreckten Streifen (8) eines Materials in Form einer dicken Folie mit gegebenen Dämpfungseigenschaften, die anschließend in solcher Weise geformt wird, daß sie das zu verpackende Erzeugnis (2) wenigstens teilweise in einer Schnittebene umgibt und dabei erste, von dem Erzeugnis entfernt gelegene Teile bildet, die mit der Innenseite der Verpackung in Berührung kommen, und zweite Teile (9-11) bildet, durch welche die ersten Teile (4-7) miteinander verbunden sind, dadurch gekennzeichnet, daß wenigstens einer der ersten Teile in Form eines Kastens (12, 31-33) gestaltet ist, der aus einem Boden, zwei Seitenflächen in Längsrichtung des Streifens und zwei Seitenflächen in Richtung der Breite des Streifens zusammengesetzt ist, wobei dieser Kasten wenigstens auch einen Teil der zwei Seitenflächen in Richtung der Breite des Streifens, der die Einlage bildet, durch zwei hohle Gestaltungen (13, 14) vervollständigt ist, die an den Kasten angrenzen und an den Seitenrändern des Streifens enden sowie dazu bestimmt sind, an den Seitenwandungen der Verpackung in Anlage zu kommen, wobei letztere an die Wandungen der Verpackung anschließen, gegen welche die ersten Teile abgestützt sind.

2. Einlage nach Anspruch 1, dadurch gekennzeichnet, daß jede seitliche, einen Kasten vervollständigende Gestaltung durch einen Boden gebildet ist, der mit wenigstens zwei Seitenflächen (15, 16) an den übrigen Teil der Einlage angeschlossen und auf der äußeren Seitenfläche der Einlage durch einen Rand (17, 18) geschlossen ist, der dazu bestimmt ist, an einer seitlichen Innenfläche der Verpackung in Anlage zu kommen.

3. Einlage nach Anspruch 1 oder 2, dadurch gekennzeichnet, daß sie in Form einer Folie aus elastischem Kunststoffmaterial wie Polyurethan gebildet ist.

4. Einlage nach einem der vorstehenden Ansprüche, dadurch gekennzeichnet, daß die Einlage nach Bedarf durch Abziehen von einem Spender gebildet wird, der in der Verpackungsstation angeordnet ist.

5. Einlage nach Anspruch 1 oder 2, dadurch gekennzeichnet, daß sie durch Tiefziehen mittels einer Gegenform gebildet ist.

6. Einlage nach Anspruch 1 oder 2, dadurch gekennzeichnet, daß wenigstens einer der ersten Teile von einem der zweiten Teile, die ihm als Anschlußabschnitt dienen, durch ein Scharnier (54) getrennt ist, welches dazu bestimmt ist, eine bessere Anpassung der Einlage an das Erzeugnis zu ermöglichen.

7. Einlage nach Anspruch 6, dadurch gekennzeichnet, daß das Scharnier durch Tiefziehen der Einlage hergestellt ist.

8. Einlage nach Anspruch 2, dadurch gekennzeichnet, daß die Kästen, die an den scharfen Kanten des Erzeugnisses angeordnet sind, in Längsrichtung des Streifens der Einlage doppelt ausgebildet sind und zwei Kästen (23, 24) die scharfe Kante einrahmen, wobei ein Anschlußboden (25) zwischen den zwei den ersten Teil der Einlage bildenden Kästen angeordnet ist, so daß die scharfe Kante des Erzeugnisses eingerahmt wird.

9. Einlage nach Anspruch 1 oder 2, dadurch gekennzeichnet, daß die Einlage in Form einer Aufeinanderfolge von Einlagen (31, 33) hergestellt ist, welche durch flache Abschnitte getrennt sind, und daß Scharniere bei Bedarf in der Verpakkungsstation in der Senkrechten der scharfen Kanten des zu verpackenden Erzeugnisses verwirklicht sind.

10. Einlage nach Anspruch 5, dadurch gekennzeichnet, daß jeder Kasten, auf den ein flacher Abschnitt folgt, ein konstantes Teilungsmaß (p) aufweist, das in solcher Weise gewählt ist, daß es an einen ganzen Bereich von Standardabmessungen von Erzeugnissen angepaßt ist.

11. Einlage nach Anspruch 10, dadurch gekennzeichnet, daß der Abschnitt der Kästen trapezförmig ausgebildet ist, in solcher Weise, daß ein Aufeinanderstapeln mehrerer Streifen von Einlagen möglich ist.

12. Verpackung, dadurch gekennzeichnet, daß sie eine Einlage nach einem der vorstehenden Ansprüche aufweist.

13. Verfahren zur Verpackung wenigstens eines Erzeugnisses in einem Behälter als Verpackung und in einer Verpackungsstation, bei welchem:
- von einem Vorrat eine gewünschte Länge der Einlage (51) nach einem der vorstehenden Ansprüche abgezogen und abgeschnitten wird,
- anschließend Scharniere (54) gebildet werden, die dazu bestimmt sind, die Einlage in vollkommener Weise angepaßt um das zu verpackende Erzeugnis zu legen,
- anschließend die Einlage relativ zu dem Erzeugnis und zu der Verpackung angeordnet wird,
- dann die aus Einlage (51) und dem Erzeugnis bestehende Einheit durch eine Verpackungsöffnung geschoben wird,
- die Verpackung geschlossen wird.

14. Verfahren nach Anspruch 13, dadurch gekennzeichnet, daß je nach Bedarf in der Einlage Kästen (53) zu gleicher Zeit gebildet werden, wie die Scharniere durch Tiefziehen gebildet werden.

15. Verfahren nach Anspruch 14, dadurch gekennzeichnet, daß je nach Bedarf Kästen oder erste Zonen, die dazu bestimmt sind, das Erzeugnis von seiner Verpackung im Abstand zu halten, beim Einbringen der Einlage nach einem der Ansprüche 1 bis 11 in den Spender oder in einen Vorrat gebildet werden.

16. Verfahren nach Anspruch 15, dadurch gekennzeichnet, daß Kästen zwischen zweiten Anschlußzonen periodisch mit einem Teilungsmaß (p) in Längsrichtung des Einlagen-Streifens angeordnet werden.

## Claims

1. A packing piece for packaging, intended to be interposed between a pack and the product to be packed, produced by cutting an elongated strip (8) of a thick sheet of material with given dampening characteristics, which is then shaped so as at least partly to surround, in a cutting plane, the product (2) to be packed by constituting first portions distant from the product which come into contact with the inside of the pack and second portions (9-11) which connect the first portions (4-7) together, characterised in that at least one of the first portions is produced in the form of a box (12, 31-33) composed of a bottom, two sides in the lengthwise direction of the strip and two sides in the widthwise direction of the strip, the box being completed, over at least part of the two sides in the widthwise direction of the strip constituting the packing piece, by two hollow forms (13, 14) adjacent to the box, finishing at the lateral edges of the strip and intended to rest against the side walls of the pack, the latter being contiguous to the walls of the pack against which the first portions rest.

2. A packing piece according to Claim 1, characterised in that each lateral form completing a box is constituted of a bottom connected by at least two sides (15, 16) to the rest of the packing piece and closed off on the outer lateral side of the packing piece by an edge (17, 18) intended to rest against the inner lateral side of the pack.

3. A packing piece according to Claim 1 or 2, characterised in that it is produced in the form of a sheet of resilient plastic material such as polyurethane.

4. A packing piece according to one of the preceding claims, characterised in that the packing piece is produced on demand by extraction from a real located at the packaging station.

5. A packing piece according to Claim 1 or 2, characterised in that it is produced by embossing with the aid of a counter-form.

6. A packing piece according to Claim 1 or 2, characterised in that at least one of the first portions is separated from one of the second portions serving it as a connecting section by a hinge (54) intended to allow the packing piece to fit the product better.

7. A packing piece according to Claim 6, characterised in that the hinge is produced by hot-embossing the packing piece.

8. A packing piece according to Claim 2, characterised in that the boxes which are arranged at the sharp angles of the product are duplicated in the lengthwise direction of the packing piece strip, two boxes (23, 24) surrounding the sharp angle and a connecting bottom (25) being provided between the two boxes composing the first portion of packing piece, so as to surround the sharp angle of the product.

9. A packing piece according to Claim 1 or 2, characterised in that the packing piece is manufactured in the form of a succession of boxes (31, 33) separated by flat sections, and in that hinges are produced on demand at the packaging station at right angles to the sharp angles of the product to be packed.

10. A packing piece according to Claim 5, characterised in that each box followed by a flat section is at a constant pitch (p) chosen so as to be suited to a whole range of standard dimensions of products.

11. A packing piece according to Claim 10, characterised in that the section of the boxes is trapezoidal so as to allow several strips of packing pieces to be stacked.

12. A pack characterised in that it comprises a packing piece according to one of the preceding claims.

13. A method of packaging at least one product in a container such as a pack at a packaging station, consisting of:
- extracting from a reserve a desired length of packing piece (51) according to one of the preceding claims and of cutting it out,
- then forming hinges (54) intended to fit the packing piece perfectly around the product to be packed,
- then arranging the packing piece in relation to the product and the pack,
- then depositing the packing piece (51) and product assembly through an aperture of the pack,
- closing the pack.

14. A method according to Claim 13, characterised in that it consists of shaping boxes (53) on the packing piece, on demand at the time that the hinges are formed by embossing.

15. A method according to Claim 14, characterised in that it consists of forming boxes or first zones intended to distance the product from its pack on demand at the time that strips of packing piece are placed in the reel or in store according to Claims 1 to 11.

16. A method according to Claim 15, characterised in that it consists of arranging the boxes between second connecting zones at a pitch interval (p) in the lengthwise direction of the packing piece strip.
